# EUROPÄISCHE PATENTANMELDUNG

(11) **EP 0 623 721 A1**
(43) Veröffentlichungstag der Anmeldung: **09.11.1994**
(21) Anmeldenummer: 94106343.0
(22) Anmeldetag: 22.04.1994
(51) Int. Cl.: E05B 49/00

(54) **Schlossanordnung**

(30) Priorität: 05.05.1993 DE 4314903
(71) Anmelder: Aug. Winkhaus GmbH & Co. KG, D-48291 Telgte (DE)
(72) Erfinder: Schunck, Alfred, D-48356 Nordwalde (DE); Wienert, Dieter, D-48308 Senden (DE)
(74) Vertreter: Liska, Horst, Dr.-Ing.

(57) **Zusammenfassung**

Für ein sowohl mechanisch durch einen Schlüssel (23) als auch durch eine elektromechanische Verriegelungseinrichtung (29) sperrbares Schloß (1) wird vorgeschlagen, die galvanischen Kontakte (39, 41) über die eine elektronische Steuerschaltung (37) des Schlüssels (23) mit einer die Verriegelungseinrichtung (29) steuernden, schloßseitigen Steuerschaltung (43) lösbar verbunden ist, in ein vom Gehäuse (3) des Schlosses (1) gesondertes Abdeckteil (45) zu verlegen. Den am Schaft (27) des Schlüssels (23) angeordneten Kontakten (39) sind in dem Abdeckteil (45) radial federnde Kontakte (39) zugeordnet, die gegen die Drehsperrstellung des Schlosses (1) in Drehrichtung versetzt sind. In dem Abdeckteil (45) sitzt drehbar ein Isolierteil (59), das in der Drehsperrstellung die Kontakte (41) des Abdeckteils (45) vollständig verdeckt. Das Isolierteil (59) hat ein Fenster, durch das hindurch die Kontakte (41) des Abdeckteils (45) die schlüsselseitigen Kontakte (39) kontaktieren, sobald das Schloß (1) nach mechanischer Entsperrung mittels des Schlüssels (23) aus der Drehsperrstellung heraus gedreht wird.

## Beschreibung

Die Erfindung betrifft eine Schloßanordnung, die sowohl durch ein mechanisches als auch ein elektronisches Schließgeheimnis gesichert ist.

Zur Erhöhung der Schließsicherheit ist es bekannt (EP-B-224 607, EP-A-424 356 und EP-A-452 298), den in einer Gehäusebohrung eines Profilzylindergehäuses drehbaren Kern eines Schließzylinders zusätzlich zu den mittels eines Schlüssels entsperrbaren mechanischen Zuhaltungen durch eine elektromechanische Verriegelungseinrichtung in der durch die mechanischen Zuhaltungen definierten Sperrdrehstellung des Kerns zu verriegeln. Der in einen Schlüsselkanal des Kerns einsteckbare Flachschlüssel steuert nicht nur die ein mechanisches Schließgeheimnis definierenden Zuhaltungen, sondern trägt von schloßseitigen, elektronischen Steuermitteln lesbare Informationen, die ein elektronisches Schließgeheimnis definieren. Die Steuermittel prüfen das elektronische Schließgeheimnis anhand vorgegebener Informationen und steuern dementsprechend die elektromechanische Verriegelungseinrichtung.

Das elektronische Schließgeheimnis läßt sich nicht nur zur Erhöhung der Schließsicherheit, sondern auch für eine Vielzahl anderer Anwendungsfälle ausnutzen, beispielsweise zur Kontrolle von Zugangsberechtigungen oder zur Steuerung von Alarmanlagen.

Bei der aus EP-B-224 607 bekannten Schloßanordnung ist im Schlüsselgriff des Schlüssels eine elektronische Kodierschaltung sowie eine Infrarot-Sendediode untergebracht, über die die Schließgeheimnisdaten zu einer schloßseitigen Infrarot-Empfangsdiode übertragen werden. Die Empfangsdiode ist in einer herkömmlich auf den Profilschließzylinder aufgesteckten Türrosette untergebracht. Für die Betriebsstromversorgung der Kodierschaltung des Schlüssels ist gleichfalls im Schlüsselgriff ein federnder galvanischer Kontakt vorgesehen, der beim Einstecken des Schlüssels in den Schlüsselkanal des Schließzylinders auf einem schließzylinderseitigen Gegenkontakt aufliegt. Bei eingestecktem Schlüssel wird die Kodierschaltung mit Betriebsstrom versorgt und sendet Daten, auf die hin nach einer Berechtigungsprüfung die Verriegelungseinrichtung entsperrt wird, so daß nachfolgend bei passendem mechanischem Schließgeheimnis des Schlüssels das Schloß durch Drehen des Schlüssels geöffnet werden kann.

Bei der bekannten Schloßanordnung sind die mit dem Schlüssel zu koppelnden Elemente, d.h. die Empfangsdiode und der schloßseitige Kontakt, frei zugänglich angeordnet und damit ohne weiteres Manipulationen zugänglich. Der galvanische Kontakt kann darüber hinaus leicht verschmutzen, was zu Betriebsstörungen führen kann.

Es ist Aufgabe der Erfindung, die Betriebssicherheit einer Schloßanordnung der vorstehend erläuterten Art zu verbessern.

Die Erfindung geht aus von einer Schloßanordnung umfassend:
- einen Schließzylinder mit einem Gehäuse, einem in einer Gehäusebohrung um seine Achse drehbaren, einen Schlüsselkanal enthaltenden Kern und einer Vielzahl den Kern in einer Sperrdrehstellung relativ zum Gehäuse verriegelnder, ein mechanisches Schlüsselgeheimnis definierender Zuhaltungen, die mittels eines in der Sperrdrehstellung in den Schlüsselkanal einsteckbaren Schlüssels mechanisch entsperrbar sind,
- eine an dem Schlüssel angeordnete elektronische Steuerschaltung, die ein elektronisches Schlüsselgeheimnis kennzeichnende Daten liefert,
- gegebenenfalls eine elektromechanische Verriegelungseinrichtung, insbesondere eine den Kern relativ zum Gehäuse sperrende Verriegelungseinrichtung,
- das elektronische Schlüsselgeheimnis anhand der von der Steuerschaltung des Schlüssels gelieferten Daten prüfende und/oder speichernde und gegebenenfalls die Verriegelungseinrichtung steuernde elektronische Steuermittel,
- lösbare elektrische Verbindungsmittel für die Übertragung der Daten zwischen der Steuerschaltung und den Steuermitteln und für die Zuführung von Betriebsenergie zur Steuerschaltung, mit wenigstens einem Paar einander zugeordneter, galvanischer Kontakte an dem Schlüssel einerseits und einem im Bereich des Schlüsseleinsteckendes des Kerns angeordneten, relativ zum Gehäuse feststehenden Kontaktträger andererseits, und löst die vorstehend angegebene Aufgabe erfindungsgemäß dadurch, daß der am Kontaktträger angeordnete Kontakt wenigstens dieses einen Kontaktpaars bei in Drehsperrstellung sich befindendem Kern gegen den zugeordneten Kontakt des vollständig in den Schlüsselkanal eingesteckten Schlüssels in Drehrichtung versetzt ist, derart, daß das Kontaktpaar in der Drehsperrstellung geöffnet ist und in einem gegen die Drehsperrstellung winkelversetzten Kontaktgabebereich geschlossen ist.

Bei einer solchen Schloßanordnung sind die schloßseitigen galvanischen Kontakte in Drehrichtung des Kerns gegen dessen Sperrdrehstellung versetzt und damit außerhalb des in der Sperrdrehstellung durch den Schlüsselkanal hindurch zugänglichen Bereichs verdeckt angeordnet. Die schloßseitigen Kontakte sind damit nicht nur vor Manipulationen geschützt, sondern auch gegen Verschmutzen. Zweckmäßigerweise werden sämtliche Daten zwischen den schloßseitigen Steuermitteln und der schlüsselseitigen Steuerschaltung wie auch die Betriebsenergie der Steuerschaltung über galvanische Kontaktpaare der vorstehend erläuterten Art übertragen. Es versteht sich jedoch, daß auch das Schloßgehäuse und der Schlüsselkörper zur Kontaktübertragung mit ausgenutzt werden kann. Die elektromechanische Verriegelungseinrichtung muß nicht zu einer Baueinheit mit dem Schließzylinder vereinigt sein; sie kann auch gesondert davon vorgesehen werden, beispielsweise in Form eines Türschlosses, dessen Riegel und/oder dessen Falle elektromotorisch angetrieben wird und auf diese Weise die zusätzliche Sicherungsfunktion mit übernimmt. Die elektromechanische Verriegelungseinrichtung kann gegebenenfalls jedoch auch entfallen, beispielsweise dann, wenn die Daten des Schlüssels lediglich zur Dokumentation der Benutzung der Schloßanordnung herangezogen werden sollen, indem beispielsweise die den Schlüssel kennzeichnenden Daten und die Uhrzeit, zu der der Schließzylinder gesperrt wurde, gespeichert bzw. aufgespeichert werden.

In einer bevorzugten Ausgestaltung der Erfindung ist der Kontakt des Schlüssels an dessen von einem Griffteil abstehenden, in den Schlüsselkanal einsteckbaren Schaft vorgesehen. Dementsprechend ist auch der schloßseitige Kontakt innerhalb der Kontur des Gehäuses oder eines dazu festen Abdeckteils verdeckt untergebracht. Um definierte Kontaktgabe zu ermöglichen, ist zumindest einer der Kontakte jedes Kontaktpaars federnd ausgebildet, wobei zweckmäßigerweise radial zur Drehachse des Kerns federnde Kontakte verwendet werden, um axial auf den Schlüssel einwirkende, den Schlüssel aus dem Schlüsselkanal ausschiebende Kräfte zu vermeiden. Entlang der in Umfangsrichtung verlaufenden Bahn des mit dem Schlüssel sich drehenden Kontakts erstreckt sich ein Isolierteil, welches in seinem den Kontaktgabebereich zugeordneten Bereich ein Fenster bildet. Das Isolierteil sorgt dafür, daß die Kontaktgabe ausschließlich in dem durch das Fenster begrenzten Bereich erfolgen kann und Kurzschlüsse außerhalb dieses Bereichs zu den in der Regel ebenfalls aus Metall bestehenden sonstigen Komponenten des Kerns oder des Gehäuses vermieden werden.

Das Isolierteil kann gehäusefest angeordnet sein und beispielsweise die Form eines durch das Fenster unterbrochenen Rings haben. In einer bevorzugten Variante ist jedoch das Isolierteil drehfest mit dem Kern verbunden, insbesondere dann, wenn der radial federnde Kontakt an dem Kontaktträger vorgesehen ist. Soweit der Kontaktträger mit dem Kern und dessen Schlüsselkanal axial überlappt, kann das Isolierteil die Form einer den Kern umschließenden Isolierhülse oder dergleichen haben, deren Fenster mit dem dann zum Umfang des Kerns offenen Schlüsselkanal sich deckt. Die Unterbringung des radial federnden Kontakts an dem Kontaktträger hat darüber hinaus den Vorteil, daß der radiale Bauraum herkömmlicher Profilzylinder platzsparend ausgenutzt werden kann.

Aufgrund der radialen Dicke des Isolierteils im Bereich seines Fensters wie auch aufgrund von Toleranzen zwischen Schlüssel und Schließzylinder können radiale Abmessungsunterschiede auftreten, die zum Verklemmen von Isolierteil und federndem Kontakt führen können. Dies kann vermieden werden, wenn das Fenster des Isolierteils in Umfangsrichtung schräg verlaufende Ränder hat, die Auflaufflächen für den federnden Kontakt bilden.

Für eine betriebssichere Kontaktgabe zwischen dem schlüsselseitigen Kontakt und dem schloßseitigen Kontakt sind vergleichsweise geringe Toleranzen wünschenswert. Um geringe Toleranzen des mit seinem Schaft im Schlüsselkanal geführten Schlüssels relativ zu dem Kontaktträger einhalten zu können, könnte daran gedacht werden, den Kontaktträger und das Gehäuse zu einer Baueinheit zu verbinden. Dies kann jedoch zu einer Schwächung des bei Manipulationsversuchen und gewaltsamen Öffnungsversuchen ohnehin stark beanspruchten Gehäuses führen. In einer bevorzugten Ausführungsform ist deshalb vorgesehen, daß das Isolierteil durch Fixierungsmittel, insbesondere einem in der Durchgangsbohrung des Kontaktteils sitzenden, radial federnden Sicherungsrings in dem Kontaktträger unverlierbar radial und axial geführt ist und über axial steckbare Kupplungsorgane drehfest mit dem Kern kuppelbar ist. Das bevorzugt einen Teil des Schlüsselkanals bildende Isolierteil ist damit relativ zu den federnden Kontakten des Kontaktträgers drehbar geführt und bildet mit dem Kontaktträger eine gegebenenfalls auch nachträglich montierbare Einheit.

In einer bevorzugten Ausgestaltung ist der Kontaktträger als, axial gesehen, vor dem Gehäuse montierbares Abdeckteil, insbesondere als Schloßrosette oder Türschloßschild, ausgebildet. Das Abdeckteil hat zweckmäßigerweise einen aus Metall, insbesondere aus Stahl, bestehenden Abdeckkörper mit einer zur Drehachse des Kerns gleichachsigen Durchgangsöffnung, deren engster Durchmesser kleiner als der Durchmesser der den Kern aufnehmenden Gehäusebohrung ist. Der Abdeckkörper überdeckt das Stirnende des Gehäuses und bildet einen Aufbohrschutz, zu dessen Verstärkung der Abdeckkörper gegebenenfalls gehärtet oder mit zusätzlichen gehärteten Stahlplatten armiert sein kann. Da die Durchgangsöffnung des Abdeckteils enger ist als der Kern dick ist, erschwert das Abdeckteil zudem das Ausziehen der Kerns nach der "Korkenziehermethode".

Bevorzugt ist zumindest ein Teil der elektronischen Bauelemente der schloßseitigen Steuermittel mit dem Abdeckteil zu einer Baueinheit verbunden. Der für die Unterbringung von elektronischen Bauelementen bisher im Gehäuse des Schließzylinders vorgesehene Bauraum steht damit für andere Sicherungsmaßnahmen, beispielsweise Kernausziehschutzmaßnahmen oder Aufbohrschutzmaßnahmen, vermehrt zur Verfügung. Bei geeigneter Gestaltung können elektronische Bauelemente im Schließzylinder vollständig vermieden werden, was den Vorteil hat, daß auch herkömmliche Schließzylinder durch "elektronische Türrosetten oder Türschilder" nachgerüstet werden können.

Der vorstehend erläuterte Gesichtspunkt eines sowohl für den Aufbohrschutz als auch für die Unterbringung elektronischer Bauelemente schloßseitiger Steuermittel ausgenutzten Abdeckteils für einen Schließzylinder, beispielsweise in Form einer Abdeckrosette oder eines Tür-Abdeckschilds, ist auch unabhängig von dem vorstehend erläuterten Aspekt der Erfindung einer Schloßanordnung mit drehwinkelversetzt wirksam werdenden Kontaktpaaren von Bedeutung. Für dieses Abdeckteil wird dementsprechend selbständiger Schutz beansprucht.

Unter beiden Aspekten der Erfindung ist der Schlüssel bevorzugt als Flachschlüssel ausgebildet, und der Kontakt des Schlüssels ist an der Schmalseite seines von einem Griffteil abstehenden, in den Schlüsselkanal einsteckbaren Schafts angeordnet. Der Kontaktträger ist als vom Gehäuse gesondertes Bauteil ausgebildet und trägt wenigstens einen radial zur Drehachse des Kerns federnd verschiebbaren Kontakt. Auf diese Weise lassen sich vergleichsweise langhubige Federn verwenden, was zu gleichmäßiger Kontaktgabe bei langer Lebensdauer führt.

Der Kontaktträger weist bevorzugt wenigstens eine gegen die Anordnungsebene der Zuhaltungen geneigte, radial zur Drehachse des Kerns verlaufende Führungsöffnung auf, in der ein Kontaktelement federnd verschiebbar geführt ist. Eine solche Ausführungsform ist besonders langlebig und betriebssicher.

Die Führungsöffnungen sind zur Sperrdrehstellung bevorzugt paarweise symmetrisch angeordnet, was den Vorteil hat, daß der Schließzylinder und sein Kontaktträger sowohl für rechtsschließende als auch für linksschließende Türen gleichermaßen verwendet werden kann. Zur Minderung der Kosten enthält jedoch lediglich eine Führungsöffnung jedes Paars ein Kontaktelement, das bei Änderung der Schließrichtung gegebenenfalls in die andere Führungsöffnung umgesetzt wird.

Soweit mehrere Kontaktpaare für die elektrische Verbindung der Steuerschaltung des Schlüssels und der Steuermittel des Schlosses erforderlich sind, so sind diese zweckmäßigerweise voneinander gesonderten Kontaktelemente aus Platzersparnisgründen bevorzugt in Richtung der Drehachse des Kerns hintereinander angeordnet.

Die Kontaktelemente können, soweit sie gegen den Kontaktträger anderweitig isoliert sind, unmittelbar die Kontakte bilden. Speziell bei Ausführungsformen, bei welchen der Kontaktträger jedoch zugleich ein aus Metall bestehendes Abdeckteil bildet, ist bevorzugt vorgesehen, daß jedes Kontaktelement einen insbesondere als Stift ausgebildeten, in der Führungsöffnung verschiebbaren Isolierträger aufweist, an dessen dem Kern zugewandten Ende der eigentliche Kontakt sitzt.

Im folgenden wird ein Ausführungsbeispiel der Erfindung anhand einer Zeichnung näher erläutert. Hierbei zeigt:
- Fig. 1: einen teilweise schematischen Axiallängsschnitt durch eine Schloßanordnung bei in Sperrdrehstellung sich befindendem Schließzylinder, gesehen entlang einer Linie I-I in Fig. 2;
- Fig. 2: einen Axialquerschnitt durch die Schloßanordnung, gesehen entlang einer Linie II-II in Fig. 1;
- Fig. 3: einen Axiallängsschnitt durch die Schloßanordnung, gesehen entlang einer Linie III-III in Fig. 2;
- Fig. 4a und 4b: eine Schmalseitenansicht und eine Flachseitenansicht eines der Schloßanordnung zugeordneten Schlüssels;
- Fig. 5: einen Axiallängsschnitt durch die Schloßanordnung der Fig. 1, jedoch bei entsperrtem und gegen die Sperrdrehstellung verdrehten Schließzylinder-Kern, gesehen entlang einer Linie V-V in Fig. 6 und
- Fig. 6: einen Axialquerschnitt durch die Schloßanordnung, gesehen entlang einer Linie VI-VI in Fig. 5.

Die Figuren, insbesondere die Fig. 1 bis 3, zeigen eine Schloßanordnung mit einem mechanischen Schließzylinder 1 mit einem herkömmlichen Profil-Gehäuse 3, welches in einer Gehäusebohrung 5 einen um seine Achse 7 drehbaren Kern 9 aufnimmt. In radial zur Drehachse 7 verlaufenden, zueinander ausgerichteten Bohrungen 11, 13 des Gehäuses 3 einerseits und des Kerns 9 andererseits sitzen einander paarweise zugeordnete Zuhaltungsstifte 15 bzw. 17, die von Federn 19 in eine den Kern 9 relativ zum Gehäuse 3 sperrende Stellung vorgespannt sind. Ein in einen axial verlaufenden Schlüsselkanal 21 des Kerns 9 einsteckbarer Flachschlüssel 23 steuert mit der gekerbten Brust seines von einem Griffteil 25 abstehenden, in den Schlüsselkanal 21 eingreifenden Schafts 27 die Zuhaltungsstiftpaare 15, 17 herkömmlich so, daß bei zwischen Schlüssel und Schloß übereinstimmendem mechanischen Schließgeheimnis die Teilungsebene der Zuhaltungsstiftpaare 15, 17 die Zylinderfläche des Kerns 9 tangiert. Der Kern 9 läßt sich damit aus der in den Fig. 1 und 2 dargestellten Sperrdrehstellung herausdrehen. Es bleibt zu erwähnen, daß Fig. 1 der Einfachheit halber lediglich eines von mehreren vorhandenen Zuhaltungsstiftpaaren 15, 17 zeigt.

Der Kern 9 des Schließzylinders 1 treibt in herkömmlicher Weise den Riegel eines nicht näher dargestellten Türschlosses oder dergleichen an. Zusätzlich ist dem Schließzylinder 1 eine elektromechanische Verriegelungseinrichtung 29 zugeordnet, die unabhängig von den Zuhaltungsstiftpaaren 15, 17 das Entsperren und/oder Sperren des Türschlosses verhindert bzw. freigibt. Die in Fig. 1 angedeutete Verriegelungseinrichtung 29 bildet eine Baueinheit mit dem Schließzylinder 1 und umfaßt im dargestellten Ausführungsbeispiel einen Elektromagnet 31 im Gehäuse 3, der einen von einer Feder 33 in eine den Kern 9 verriegelnde Stellung vorgespannten Riegel 35 bei Zuführung eines Erregerstromsignals aus der Sperrstellung zurückzieht und den Kern 9 zum Drehen freigibt. Der Kern 9 läßt sich damit trotz eingestecktem passenden Schlüssel 23 lediglich bei entsperrter Verriegelungseinrichtung 29 für die Betätigung des Schloßriegels drehen. Die Verriegelungseinrichtung kann gegebenenfalls auch in das über den Schließzylinder 1 zu sperrende Schloß integriert sein, beispielsweise auch in der Form, daß der Riegel des Schlosses seinerseits von einem Elektromagnet oder Elektromotor angetrieben wird, so daß der Betrieb des Schlosses elektrisch gesperrt werden kann.

Zur Steuerung der Verriegelungseinrichtung 29 enthält der Schlüssel 23 eine Steuerschaltung 37, beispielsweise in Form eines Mikroprozessors oder dergleichen, die über mehrere galvanische Kontaktpaare 39, 41 mit schloßseitigen, die Verriegelungseinrichtung 29 steuernden Steuermitteln, hier einer Steuerschaltung 43, galvanisch verbunden ist. Die Steuerschaltung 37 wird über die Kontaktpaare 39, 41 einerseits mit Betriebsenergie versorgt und liefert über die Kontaktpaare 39, 41 vorzugsweise in digitaler Form Daten, die ein elektronisches Schlüsselgeheimnis repräsentieren. Die Steuerschaltung 43 prüft die Schließberechtigung des elektronischen Schließgeheimnisses des Schlüssels 23 und liefert bei korrektem Schließgeheimnis die den Kern 9 (oder den Schloßriegelantrieb) treibenden Erregerstromsignale. An die Steuerschaltung 43 können weitere, übergeordnete Schaltungen, beispielsweise Überwachungsschaltungen von Zugangskontrollanlagen oder Alarmanlagen angeschlossen sein.

Während die schlüsselseitigen Kontakte 39 jedes Kontaktpaars, wie am besten die Fig. 4a und 4b zeigen, in einer Flachseitenverbreiterung 44 des Schafts 27 angeordnet sind, und zwar am Schmalseitenrand der gekerbten Schaftbrust, sind die schloßseitigen Kontakte 41 in einem vom Gehäuse 3 gesonderten, als Kontaktträger ausgebildeten Abdeckteil 45, hier in Form einer das Gehäuse 3 auf der Einsteckseite des Kerns 9 überdeckenden Abdeckrosette radial zur Drehachse 7 verschiebbar geführt. Das Abdeckteil 45, das gegebenenfalls auch als Türabdeckschild ausgebildet sein kann und sich bis zu einem Türgriff oder einer Griffolive des Türschlosses hin erstrecken kann, ist unabhängig von dem Zylinderschloß 1 mit durch die Tür hindurch reichenden Schrauben 47 an der Türe befestigt. Das Abdeckteil 45 enthält gleichachsig zur Gehäusebohrung 5 eine durchgehende Stufenbohrung 49, deren engste Öffnung 51 auf der dem Kern 9 abgewandten Seite vorgesehen ist und einen der Breite des Schafts 27 im Bereich der Flachseitenverbreiterung 44 entsprechenden Innendurchmesser hat. Der Durchmesser der Öffnung 51 ist kleiner als der Außendurchmesser eines über die Bohrung 5 radial vorstehenden Ringbunds 53 an dem zum Abdeckteil 45 axial benachbarten Ende des Kerns 9. Der Kern 9 kann deshalb auch bei Anwendung der "Korkenziehermethode", d.h. mittels einer in den Schlüsselkanal 21 eingeschraubten Gewindeschneidschraube nicht durch die Öffnung 51 des Abdeckteils 45 herausgezogen werden. Das Abdeckteil 45 besteht vorzugsweise aus gehärtetem Stahl und bildet mit seiner im übrigen die zugewandte Stirnfläche des Gehäuses 3 vollständig abdeckenden Flachseitenwand 55 einen Aufbohrschutz für die im Gehäuse 3 verschiebbar geführten Zuhaltungsstifte 15.

Die Kontakte 39 des Schlüssels 23 sitzen in einem Isolierkörper 57, der sie gegen den Schaft 27 isoliert. Die Kontakte 41 sind in der Drehsperrstellung des Schließzylinders 1 (Fig. 1 und 2) von einem in die Stufenbohrung 49 drehbar eingesetzten Isolierteil 59 abgedeckt. Das Isolierteil 59 hat auf der dem Gehäuse 3 zugewandten Seite einen radial nach außen abstehenden Ringflansch 61, der in einer Erweiterung 63 der Stufenbohrung 49 sitzt und von einem radial federnden, in eine Nut der Erweiterung 63 eingesetzten Sicherungsring 65 zusammen mit der Verengung 51 axial fixiert ist.

Das gleichachsig zum Kern 9 angeordnete Isolierteil 59 trägt mehrere in Stirnöffnungen 67 (Fig. 3) des Kerns 9 axial eingreifende Zapfen 69, die es drehfest mit dem Kern 9 kuppeln, und hat in axialer Verlängerung des Schlüsselkanals 21 des Kerns 9 eine flache, der Querschnittskontur des Schafts 27 im Bereich der Flachseitenverbreiterung 44 angepaßte Durchtrittsöffnung 71. Der Schmalseite des Schafts 27 im Bereich der Flachseitenverbreiterung 44 und damit den Kontakten 39 radial gegenüberliegend ist das Isolierteil 59 mit einem im Axialquerschnitt etwa trapezförmigen Fenster 73 (Fig. 2) versehen, durch das hindurch die Kontakte 39 des in den Schlüsselkanal 21 eingesteckten Schlüssels 23 von radial außen her zugänglich sind.

Die Kontakte 41 sind gegen die in Drehsperrstellung sich befindenden Kontakte 39 des Schlüssels 23 in Umfangsrichtung versetzt, beispielsweise um einen Winkel zwischen 30 und 40°. Die Breite des Fensters 73 ist in Umfangsrichtung so gewählt, daß die Kontakte 41 in der Drehsperrstellung außerhalb des Fensters 73 liegen und damit vollständig von dem Isolierteil 59 abgedeckt und damit vor Verschmutzung und gegen Manipulation geschützt sind.

Jeder der Kontakte 41 sitzt am radial inneren Ende eines gesonderten Isolierstifts 75, der in einer radial verlaufenden Führungsöffnung 77 verschiebbar geführt und von einer jeweils zugeordneten Feder 79 zur Drehachse 7 hin vorgespannt wird. Die Führungsöffnungen 77 und die Isolierstifte 75 haben zur Verdrehsicherung angenähert Rechteckquerschnitt. Die Kontakte 41 sind mit Zuleitungen 81 verbunden, die entlang der Isolierstifte 75 und durch Aussparungen 83 des Abdeckteils 45 zur Steuerschaltung 43 herausgeführt sind. In axialer Richtung sind die Führungsstifte 75 durch einen Einsatz 85 voneinander getrennt, der zusammen mit den Führungsstiften 75 in einen radialen, radial außen durch einen Stöpsel 87 verschlossenen Kanal 89 des Abdeckteils 45 eingesetzt ist. Der Kanal 89 kann als Bohrung ausgebildet sein, wobei die Führungsöffnungen 77 im übrigen dann durch den vorzugsweise aus Kunststoff bestehenden Einsatz 85 begrenzt werden.

Die Fig. 1 und 2 zeigen den Schließzylinder 1 in der Drehsperrstellung seines Kerns 9, in der die Zuhaltungsstiftpaare 15, 17 den Kern 9 an dem Gehäuse 3 verriegeln und der Schlüssel 23 eingesteckt bzw. abgezogen werden kann. Bei übereinstimmendem Schließgeheimnis von Schlüssel und Schließzylinder kann der Schlüssel 23 und der Kern 9 in die in den Fig. 5 und 6 dargestellte Stellung verdreht werden. Die Verriegelungseinrichtung 29 ist so gestaltet, daß sie ein Drehspiel entsprechend dem Winkelversatz der Kontakte 41 zuläßt, eine weitere Drehung in einen das Öffnen des Schloßriegels zulassenden Drehbereich hinein jedoch verhindert. In dieser in den Fig. 5 und 6 dargestellten Zwischenstellung liegt das Fenster 73 des Isolierteils 59 den Kontakten 41 radial gegenüber. Die Kontakte 41 können damit durch das Fenster 73 hindurch an die Kontakte 39 angelegt werden. Die Steuerschaltung 37 wird damit über die nunmehr geschlossenen Kontakte 39, 41 mit Betriebsstrom versorgt und liefert gleichfalls über die geschlossenen Kontakte Daten für die Berechtigungsprüfung und Entsperrung der Verriegelungseinrichtung 29 an die Steuerschaltung 43.

Wie am besten die Fig. 2 und 6 zeigen, ist das Fenster 73 des Isolierteils 59 in Umfangsrichtung durch Schrägflächen 91 begrenzt, die das Ein- und Ausfedern der Kontakte 41 bei der Drehung des Isolierteils 59 erleichtern. Die Bohrungen 89 für die Aufnahme des Einsatzes 85 und der Isolierstifte 75 sind zur Drehsperrstellung (Fig. 2) paarweise symmetrisch angeordnet, um den Schließzylinder 1 gleichermaßen bei rechtsschließenden als auch linksschließenden Türen einsetzen zu können. Wenngleich im dargestellten Ausführungsbeispiel beide Bohrungen 89 mit Einsätzen 85 und Isolierstiften 75 bestückt sind, so kann doch zur Kostenersparnis lediglich ein einziger Satz dieser Elemente entsprechend der Schließrichtung der Türe eingebaut sein. Gegebenenfalls sind diese Elemente umzumontieren. Die entsprechend den Bohrungen 89 gleichfalls paarweise symmetrisch vorgesehenen Öffnungen 83 sind, um die Montage des Abdeckteils 45 zu erleichtern, durch einen Schlitz 93 miteinander verbunden.

Die Steuerschaltung 43 kann gesondert von dem Gehäuse 3 des Schließzylinders 1 angeordnet sein. Fig. 2 zeigt eine bevorzugte Variante, bei welcher die Steuerschaltung, wie bei 43' dargestellt, in das Abdeckteil 45 integriert ist, also zusammen mit dem Abdeckteil 45 eine Baueinheit bildet. Es versteht sich, daß gegebenenfalls auch die Verriegelungseinrichtung 29 in die Baueinheit des Abdeckteils 45 integriert sein kann, so daß aufseiten des Schließzylinders 1 lediglich mechanische Kupplungselemente beispielsweise für den Riegel 35 vorgesehen werden müssen. Auf diese Weise können nahezu sämtliche Funktionselemente für den elektronischen Teil des Schlosses in das Abdeckteil 45 integriert werden.

## Patentansprüche

1. Schloßanordnung umfassend:
- einen Schließzylinder (1) mit einem Gehäuse (3), einem in einer Gehäusebohrung (5) um seine Achse (7) drehbaren, einen Schlüsselkanal (21) enthaltenden Kern (9) und einer Vielzahl den Kern (9) in einer Sperrdrehstellung relativ zum Gehäuse (3) verriegelnder, ein mechanisches Schlüsselgeheimnis definierender Zuhaltungen (15, 17), die mittels eines in der Sperrdrehstellung in den Schlüsselkanal (21) einsteckbaren Schlüssels (23) mechanisch entsperrbar sind,
- eine an dem Schlüssel (23) angeordnete elektronische Steuerschaltung (37), die ein elektronisches Schlüsselgeheimnis kennzeichnende Daten liefert,
- gegebenenfalls eine elektromechanische Verriegelungseinrichtung (29), insbesondere eine den Kern (9) relativ zum Gehäuse (3) sperrende Verriegelungseinrichtung,
- das elektronische Schlüsselgeheimnis anhand der von der Steuerschaltung (37) des Schlüssels (23) gelieferten Daten prüfende und/oder speichernde und gegebenenfalls die Verriegelungseinrichtung (29) steuernde elektronische Steuermittel (43),
- lösbare elektrische Verbindungsmittel für die Übertragung der Daten zwischen der Steuerschaltung (37) und den Steuermitteln (43) und für die Zuführung von Betriebsenergie zur Steuerschaltung (37), mit wenigstens einem Paar einander zugeordneter, galvanischer Kontakte (39, 41) an dem Schlüssel (23) einerseits und einem im Bereich des Schlüsseleinsteckendes des Kerns (9) angeordneten, relativ zum Gehäuse (3) feststehenden Kontaktträger (45) andererseits, **dadurch gekennzeichnet,** daß der am Kontaktträger (45) angeordnete Kontakt (41) wenigstens dieses einen Kontaktpaars (39, 41) bei in Drehsperrstellung sich befindendem Kern (9) gegen den zugeordneten Kontakt (39) des vollständig in dem Schlüsselkanal (21) eingesteckten Schlüssels (23) in Drehrichtung versetzt ist, derart, daß das Kontaktpaar (39, 41) in der Drehsperrstellung geöffnet ist und in einem gegen die Drehsperrstellung winkelversetzten Kontaktgabebereich geschlossen ist.

2. Schloßanordnung nach Anspruch 1, dadurch gekennzeichnet, daß der Kontakt (39) des Schlüssels (23) an dessen von einem Griffteil (25) abstehenden, in den Schlüsselkanal (21) einsteckbaren Schaft (27) vorgesehen ist, daß zumindest einer der Kontakte (41) des Kontaktpaars (39, 41) radial zur Drehachse (7) des Kerns (9) federnd ausgebildet ist und daß sich entlang der in Umfangsrichtung verlaufenden Bahn des mit dem Schlüssel (23) sich drehenden Kontakts (39) ein Isolierteil (59) erstreckt, welches in seinem dem Kontaktgabebereich zugeordneten Bereich ein Fenster (73) bildet.

3. Schloßanordnung nach Anspruch 2, dadurch gekennzeichnet, daß das Isolierteil (59) drehfest mit dem Kern (9) verbunden ist.

4. Schloßanordnung nach Anspruch 3, dadurch gekennzeichnet, daß der radial federnde Kontakt (41) an dem Kontaktträger (45) angeordnet ist.

5. Schloßanordnung nach Anspruch 3 oder 4, dadurch gekennzeichnet, daß das Isolierteil (59) eine Schlüsseldurchtrittsöffnung (71) aufweist und der Kontaktträger (45) eine zur Gehäusebohrung (5) gleichachsige Durchgangsbohrung (49) hat, in der das Isolierteil (59) drehbar angeordnet ist.

6. Schloßanordnung nach Anspruch 5, dadurch gekennzeichnet, daß das Fenster (73) des Isolierteils (59) in Umfangsrichtung schräg verlaufende Ränder (91) hat, die Auflaufsflächen für den federnden Kontakt (41) bilden.

7. Schloßanordnung nach Anspruch 5 oder 6, dadurch gekennzeichnet, daß das Isolierteil (59) durch Fixierungsmittel (65), insbesondere einen in der Durchgangsbohrung (49) sitzenden, radial federnden Sicherungsring in dem Kontaktträger (45) unverlierbar radial und axial geführt ist und über axial steckbare Kupplungsorgane (67, 69) drehfest mit dem Kern (9) kuppelbar ist.

8. Schloßanordnung nach einem der Ansprüche 5 bis 7, dadurch gekennzeichnet, daß die Durchgangsbohrung (49) als Stufenbohrung ausgebildet ist, deren Durchmesser auf der dem Kern (9) axial abgewandten Seite am kleinsten ist.

9. Schloßanordnung nach Anspruch 8, dadurch gekennzeichnet, daß der engste Durchmesser der Durchgangsbohrung (49) kleiner ist als der weiteste Durchmesser des Kerns (9).

10. Schloßanordnung nach einem der Ansprüche 1 bis 7, dadurch gekennzeichnet, daß der Kontaktträger als, axial gesehen, vor dem Gehäuse (3) montierbares Abdeckteil (45) insbesondere als Schloßrosette oder als Türschloßschild ausgebildet ist.

11. Schloßanordnung nach Anspruch 10, dadurch gekennzeichnet, daß das Abdeckteil (45) einen aus Metall, insbesondere Stahl, bestehenden Abdeckkörper mit einer zur Drehachse des Kerns (9) gleichachsigen Durchgangsöffnung (49) hat, deren engster Durchmesser kleiner als der weiteste Durchmesser des Kerns (9) ist.

12. Schloßanordnung nach Anspruch 10 oder 11, dadurch gekennzeichnet, daß zumindest ein Teil der elektronischen Bauelemente der Steuermittel (43) mit dem Kontaktträger (45) zu einer Baueinheit verbunden ist.

13. Schloßanordnung nach einem der Ansprüche 1 bis 12, dadurch gekennzeichnet, daß der Schlüssel (23) als Flachschlüssel ausgebildet ist und der Kontakt (39) des Schlüssels (23) an der Schmalseite seines von einem Griffteil (25) abstehenden, in den Schlüsselkanal (21) einsteckbaren Schafts (27) angeordnet ist und daß der Kontaktträger (45) als vom Gehäuse (3) gesondertes Bauteil ausgebildet ist und wenigstens einen radial zur Drehachse (7) des Kerns (9) federnd verschiebbaren Kontakt (41) trägt.

14. Schloßanordnung nach Anspruch 13, dadurch gekennzeichnet, daß der Kontaktträger (45) wenigstens eine gegen die Anordnungsebene der Zuhaltungen (15, 17) geneigte, radial zur Drehachse (7) des Kerns (9) verlaufende Führungsöffnung (77) aufweist, in der ein Kontaktelement (75) federnd verschiebbar geführt ist.

15. Schloßanordnung nach Anspruch 14, dadurch gekennzeichnet, daß die Führungsöffnungen (77) zur Sperrdrehstellung paarweise symmetrisch angeordnet sind.

16. Schloßanordnung nach Anspruch 15, dadurch gekennzeichnet, daß lediglich eine Führungsöffnung (77) jedes Paars ein Kontaktelement (75) enthält.

17. Schloßanordnung nach einem der Ansprüche 14 bis 16, dadurch gekennzeichnet, daß mehrere voneinander gesonderte Kontaktelemente (75) in Richtung der Drehachse (7) des Kerns (9) hintereinander angeordnet sind.

18. Schloßanordnung nach einem der Ansprüche 14 bis 17, dadurch gekennzeichnet, daß jedes Kontaktelement (75) einen insbesondere als Stift ausgebildeten, in der Führungsöffnung verschiebbaren Isolierträger aufweist, an dessen dem Kern (9) zugewandten Ende der Kontakt (41) sitzt.

19. Abdeckteil, insbesondere in Form einer Abdeckrosette oder eines Tür-Abdeckschilds, für einen Schließzylinder (1) insbesondere einer Schloßanordnung nach dem Oberbegriff des Anspruchs 1 oder nach einem der Ansprüche 2 bis 18 rückbezogen auf den Oberbegriff des Anspruchs 1,
**dadurch gekennzeichnet,** daß
der Kontaktträger (45) einen das Abdeckteil bildenden Basiskörper aus Metall, insbesondere Stahl, aufweist, der die dem Schlüsseleinsteckende des Kerns (9) benachbarte Stirnseite des Gehäuses (3) vollständig überdeckt und eine zur Drehachse (7) des Kerns (9) gleichachsige Durchgangsbohrung (49) für den Schlüsseldurchtritt aufweist und zumindest einen Teil der elektronischen Bauelemente der Steuermittel (43) trägt.

20. Abdeckteil nach Anspruch 19, dadurch gekennzeichnet, daß der engste Durchmesser der Durchgangsbohrung (49) kleiner ist als der weiteste Durchmesser des Kerns (9).
